# EUROPÄISCHE PATENTSCHRIFT

(11) **EP 1 294 488 B1**
(45) Veröffentlichungstag und Bekanntmachung des Hinweises auf die Patenterteilung: **19.04.2006**
(21) Anmeldenummer: 01936435.5
(22) Anmeldetag: 06.06.2001
(51) Int. Cl.: B04C 9/00, B04C 5/103, B07B 7/083

(54) **ZYKLONSICHTER MIT ZENTRALEM EINBAU**
CYCLONE SEPARATOR WITH CENTRAL BUILT-IN ELEMENT
SEPARATEUR CYCLONE A STRUCTURE INTERIEURE CENTRALE

(30) Priorität: 23.06.2000 DE 10030705
(43) Veröffentlichungstag der Anmeldung: 26.03.2003
(73) Patentinhaber: Hosokawa Micron GmbH, 51149 Köln (DE)
(72) Erfinder: HOFFMANN, Peter, 51429 Bergisch-Gladbach (DE)
(74) Vertreter: Leineweber, Jürgen
(86) Internationale Anmeldenummer: PCT/EP2001/006411
(87) Internationale Veröffentlichungsnummer: WO 2001/097976

(56) Entgegenhaltungen:
- EP-A- 0 468 426
- DE-A- 2 121 894
- DE-A- 19 608 142
- DE-B- 1 292 479
- FR-A- 1 123 112
- FR-A- 2 580 195
- PATENT ABSTRACTS OF JAPAN vol. 1999, no. 05, 31. Mai 1999 (1999-05-31) & JP 11 028424 A (HOSOKAWA MICRON CORP), 2. Februar 1999 (1999-02-02)

## Beschreibung

Die Erfindung bezieht sich auf einen Zyklonsichter mit den Merkmalen des Oberbegriffs des Patentanspruchs 1. Außerdem betrifft die Erfindung ein Verfahren zur Beeinflussung der Kornverteilung von Pulvern unter Verwendung eines Zyklonsichters dieser Art.

Bei der Herstellung, Behandlung und/oder Verarbeitung von Pulvern mit einer Korngröße im µ-Bereich, beispielsweise auf dem Gebiet der Herstellung von Beschichtungspulvern, werden an die Kornverteilungen immer höhere Anforderungen gestellt. Relevant ist nicht mehr nur die Einhaltung einer bestimmten oberen Partikelgröße; auch die Einhaltung einer bestimmten Partikelgrößenverteilung wird gefordert, und zwar je nach Anwendung unterschiedlich, in der Regel in Bezug auf den Feinanteil.

Aus der DE 196 08 142 A1 ist ein Zyklonsichter der hier betroffenen Art bekannt. Bei Versuchen mit diesem Zyklonsichter, Einfluß auf die Kornverteilung von Pulvern zu nehmen, ergab sich, dass er den geänderten Anforderungen in Bezug auf den Feinanteil im Grobgut nicht immer gerecht wird.

Zum Stand der Technik gehört außerdem noch der Inhalt der Schriften FR-25 80 195 A, EP-468 426 A und FR-11 23 112 A. Sie offenbaren Sichter mit jeweils einem Gehäuse, einem darin angeordneten Sichterrad sowie darin befindlichen Einbauten. Die Einbauten begrenzen Spaltbereiche, in denen jeweils eine Sichtwirkung stattfindet.

Der vorliegenden Erfindung liegt die Aufgabe zugrunde, einen Zyklonsichter der vorbekannten Art mit verbesserten Klassierungseigenschaften zu schaffen, um dadurch seinen Arbeitsbereich zu erweitern.

Erfindungsgemäß wird diese Aufgabe durch die kennzeichnenden Merkmale der Patentansprüche erreicht.

Durch die Einbauten im erfindungsgemäßen Zyklonsichter wird eine kontrollierte Strömungsführung erreicht, die im Vergleich zum Stand der Technik verbesserte Klassierungsergebnisse liefert. Wesentlich ist dabei, dass der untere, kegelförmige Einbau mit dem Gehäuse einen definierten Spalt bildet. Dieser Spalt ist entscheidend für die verbesserten Klassierungseigenschaften des erfindungsgemäßen Zyklonsichters. Durch Einstellung der Spaltgröße kann Einfluß auf die Kornverteilung der zu verarbeitenden Pulver genommen werden.

Weitere Vorteile und Einzelheiten der Erfindung sollen anhand von in den Figuren 1 bis 5 schematisch dargestellten Ausführungsbeispielen für Zyklonsichter nach der Erfindung erläutert werden.

In allen Figuren ist das Gehäuse des Zyklonsichters 1 mit 2, sein oberer Abschnitt mit 3, sein mittlerer, sich konisch nach unten verjüngender Abschnitt mit 4 und sein unterer Abschnitt mit 5 bezeichnet. Im oberen Abschnitt 3 befindet sich ein Sichter 6. Nur das Sichterrad ist schematisch dargestellt. Außerdem ist der obere Abschnitt seitlich mit einem Trägergas-/Produkt-Einlass 7 (vorzugsweise tangential angeordnet) und mit einem Trägergas-/Feingutaustrag 8 (zentral angeordnet) ausgerüstet. Die Achse des Systems ist mit 9 bezeichnet.

Etwa in Höhe des mittleren Abschnittes 4 befinden sich zwei zentral angeordnete, rotationssymmetrische Einbauten. Zum einen handelt es sich um einen oben und unten offenen, sich (zumindest im Bereich seines unteren Abschnittes) nach unten verjüngenden Einbaus 10, dessen oberer Durchmesser größer ist als der Durchmesser des Sichterrades 6. Er kann sich bis in den oberen, vorzugsweise zylindrischen Abschnitt 3 des Gehäuses 2 hineinerstrecken und unmittelbar unterhalb des Sichterrades 6 enden. Unterhalb des Einbaus 10 befindet sich der zweite Einbau 11, der mit Abstand unterhalb der unteren Öffnung des Einbaus 10 angeordnet ist und die Form eines sich nach unten erweiternden Kegelmantels hat. Dieser kegelförmige Einbau 11 ist am Einbau 10 höhenverstellbar befestigt. Dazu ist eine am Einbau 10 befestigte Strebe 12 vorgesehen, an der ein Träger 13 des Kegels 11 in der Höhe einstellbar, z.B. über ein Gewinde, gehaltert ist.

Der untere Gehäuseabschnitt 5 ist mit einem im einzelnen nicht dargestellten Grobgut-Auslass (angedeutet durch den Pfeil 14) ausgerüstet. Außerdem sind ein oder mehrere (zwei sind dargestellt) Rohranschlüsse 15 für die Zufuhr von Sekundärgasen, vorzugsweise Sekundärluft, vorgesehen. Diese können radial in den unteren Gehäuseabschnitt 5 münden (Figuren 1, 4 und 5).

Tangential mündende Rohranschlüsse 15 sind in den Figuren 2 und 3 dargestellt. Die Lösungen nach diesen Figuren unterscheiden sich in der Drehrichtung der Wirbel, die von den eintretenden Sekundärluftströmen erzeugt werden (Pfeile 16, 17).

Während des Betriebs des Zyklonsichters 1 nach der Erfindung tritt der Produkt-/Trägergasstrom tangential in Höhe des Sichterrades 6 in den oberen Abschnitt 3 des Gehäuses 2 ein. Sehr feine Partikel folgen dem Trägergas durch das Sichterrad 6 und verlassen das Gehäuse 2 durch den Trägergas-/FeingutAustrag. Der verbliebene Anteil des eingetragenen Produkt-/Trägergasstromes strömt in dem Ringraum zwischen dem Einbau 10 und dem Außengehäuse 2 in spiralförmigen Bahnen nach unten. Der Einbau 10 hat den an sich bekannten Zweck, die im peripheren Bereich abwärts und im zentralen Bereich aufwärts gerichteten Trägergas-/Partikelströme voneinander zu trennen.

Der untere Einbau 11 bildet mit dem Außengehäuse 2 einen definierten Spalt 18. Im Bereich dieses Spaltes findet eine weitere Sichtung der abwärts gerichteten Trägergas-/Partikelströme statt. Diese Sichtung ist besonders wirksam, beil mit Hilfe von Sekundärluft, zugeführt über die Rohranschlüsse 15 am unteren Gehäuseabschnitt 5, im Bereich des Spaltes 18 ein Gegenstrom erzeugt wird. Dabei kann es vorteilhaft sein, auch die Sekundärluft tangential zuzuführen, und zwar entweder gleichsinnig oder gegensinnig mit der bzw. zur Zufuhr des Trägergas-/Partikelstroms. Das im Spalt 18 abgetrennte Feingut wird durch das Innere des Einbaus 10 erneut zum Sichter 6 geführt. Das Produkt, das den Spalt 18 passiert, wird als Grobgut ausgetragen.

Der kegelförmige Einbau 11 hat zum einen die Aufgabe, ein erneutes Aufsteigen des sich im unteren Bereich des Gehäuses 2 befindlichen Produktes aufgrund von Strömungsturbulenzen zu verhindern. Neben der Drehzahl des Sichters 6 und die zugeführte Sekundärluftmenge beeinflusst die Größe des Spaltes 18 den Feinanteil am Feingut. Dadurch, dass die Größe des Spaltes 18 einstellbar ist, kann auch der Feinanteil am Feingut variiert werden.

In Figur 1 hat der Einbau 10 über seine gesamte Höhe eine konische, sich nach unten verjüngende Form. Die Ebene seiner oberen Öffnung liegt unmittelbar unterhalb des Sichterrades 6. Die Ebene seiner unteren Öffnung liegt im Bereich der mittleren Höhe des konischen Abschnittes 4 des äußeren Gehäuses 2.

Die Figuren 4 und 5 zeigen weitere Gestaltungen des Einbaus 10. Er weist ähnlich dem Gehäuse 2 unterschiedliche Abschnitte auf.

Bei der Ausführung nach Figur 4 sind ein unterer konischer Abschnitt 10a und ein oberer zylindrischer Abschnitt 10 b vorgesehen. Der Übergang von zylindrisch zu konisch liegt etwa in der gleichen Höhe wie beim äußeren Gehäuse 2 (Übergang von Abschnitt 3 zu Abschnitt 4).

Bei der Ausführung nach Figur 5 schließt sich an die obere Öffnung des Einbaus 10 zunächst ein sich konisch nach unten erweiternder Abschnitt 10c an. Dieser Abschnitt kann übergehen - wie in Figur 5 dargestellt - in den zylindrischen Abschnitt 10b oder direkt in den konisch sich nach unten verjüngenden Abschnitt 10a.

Wie bereits erwähnt, hat der Zyklonsichter nach der Erfindung nicht nur verbesserte Klassierungseigenschaften; er erlaubt es darüber hinaus, gezielt Einfluss auf die Größe des Feinanteiles eines feinkörnigen Pulvers zu nehmen. Versuche haben ergeben, dass der Feinanteil <10 µ innerhalb relativ großer Bereiche variierbar ist. Allein durch Veränderung des Sekundärluftvolumenstromes oder der Umfangsgeschwindigkeit des Sichterrades lässt sich der Feinanteil bereits in einem Bereich einstellen, der zwischen einem ersten (kleineren) Wert und einem zweiten um bis zu 70% vergrößerten Wert liegt. Auf diese Partikelgrößenverteilung kann weiterhin durch Veränderung der Größe des Spaltes 18 Einfluss genommen werden.

Bei den Versuchen bezüglich der Einflüsse von Drehzahl und Sekundärluftmenge betrug die Größe des Spaltes 18 etwa 10 mm (bei einem Durchmesser des unteren Randes des Kegels 11 von etwa 130 cm). Durch Veränderung der Höhe des Kegels 11 ist der Spalt 18 in einem weiten Bereich einstellbar.

## Patentansprüche

1. Zyklonsichter (1) mit einem sich vertikal erstreckenden Gehäuse (2) mit einem oberen Gehäuseabschnitt (3), in dem sich ein Sichter (6) mit einem Sichterrad befindet und der mit einem Trägergas/Produkt-Einlauf (7) sowie mit einem Trägergas/Feingut-Austrag (8) ausgerüstet ist, mit einem mittleren Gehäuseabschnitt (4), der sich konisch nach unten verjüngt und in dem sich ein zentraler, der Trennung der zyklontypischen, im peripheren Bereich abwärts und im zentralen Bereich aufwärts gerichteten Trägergas-Partikel-Ströme dienender, sich bis in den oberen Gehäuseabschnitt (3), vorzugsweise bis zum unteren Ende der Sichterradblätter, erstreckender Einbau (10) befindet, sowie mit einem unteren Gehäuseabschnitt (5), der mit einem Grobgut-Austrag (14) und mit mindestens einem Rohranschluss (15) für eine Sekundärluftzufuhr ausgerüstet ist, **dadurch gekennzeichnet, dass** sich die untere Öffnung des zentralen Einbaus (10) in Höhe des konischen Gehäuseabschnittes (4) befindet, dass unterhalb der unteren Öffnung ein weiterer Einbau (11) angeordnet ist, der die Form eines sich nach unten erweiternden Kegels hat und mit einem solchen Abstand am darüber befindlichen zentralen Einbau (10) befestigt ist, dass im Bereich der unteren Kante des zentralen Einbaus (10) eine Umlenksichtung stattfindet, und dass des weitere Einbau (11) mit dem Gehäuse (2) einen Spalt (18) bildet, in dem sich der im peripheren Bereich abwärts gerichtete Trägergas-Partikel-Strom und ein durch den Rohranschluss (15) zugeführter Sekundärluftstrom begegnen und eine Gegenstromsichtung bewirken.

2. Zyklonsichter nach Anspruch 1, **dadurch gekennzeichnet, dass** der zentrale Einbau (10) in Höhe des konischen Gehäuseabschnittes (4) ebenfalls konisch sich nach unten verjüngend ausgebildet ist.

3. Zyklonsichter nach Anspruch 2, **dadurch gekennzeichnet, dass** die Konizität von Einbau (10) und Gehäuseabschnitt (4) etwa gleich ist.

4. Zyklonsichter nach Anspruch 1, 2 oder 3, **dadurch gekennzeichnet, dass** sich die äußere Kante des kegelförmigen Einbaus (11) im unteren Bereich des konischen Gehäuseabschnittes (4) befindet.

5. Zyklonsichter nach einem der vorhergehenden Ansprüche, **dadurch gekennzeichnet, dass** der untere kegelförmige Einbau (11) höhenverstellbar ist.

6. Zyklonsichter nach einem der Ansprüche 1 bis 5, **dadurch gekennzeichnet, dass** der zentrale Einbau (10) im Bereich des oberen Gehäuseabschnittes (3) zylindrisch ausgebildet ist.

7. Zyklonsichter nach einem der Ansprüche 1 bis 5, **dadurch gekennzeichnet, dass** sich an die obere Öffnung des zentralen Einbaus (10) ein konisch sich nach unten erweiternder Abschnitt (10c) anschließt.

8. Zyklonsichter nach einem der vorhergehenden Ansprüche, **dadurch gekennzeichnet, dass** am unteren Gehäuseabschnitt (15) ein oder mehrere Rohranschlüsse (15) zur radial oder tangential gerichteten Luftzufuhr vorgesehen ist/sind.

9. Vorrichtung nach Anspruch 8, **dadurch gekennzeichnet, dass** der Trägergas-/Produkt-Einlass (7) und mindestens ein Rohranschluss (15) derart tangential angeordnet sind, dass die erzeugten Gaswirbel eine entgegengesetzte Drehrichtung haben.

10. Verfahren zum Betrieb eines Zyklonsichters (1) mit einem sich vertikal erstreckenden Gehäuse (2) mit einem oberen Gehäuseabschnitt (3), in dem sich ein Sichter (6) mit einem Sichterrad befindet und der mit einem Trägergas/Produkt-Einlauf (7) sowie mit einem Trägergas/Feingut-Austrag (8) ausgerüstet ist, mit einem mittleren Gehäuseabschnitt (4), der sich konisch nach unten verjüngt und in dem sich ein zentraler, der Trennung der zyklontypischen, im peripheren Bereich abwärts und im zentralen Bereich aufwärts gerichteten Trägergas-Partikel-Ströme dienender, sich bis in den oberen Gehäuseabschnitt (3), vorzugsweise bis zum unteren Ende der Sicherrradblätter, erstreckender Einbau (10) befindet, sowie mit einem unteren Gehäuseabschnitt (5), der mit einem Grobgut-Austrag (14) und mit mindestens einem Rohranschluss (15) für eine Sekundärluftzufuhr ausgerüstet ist, wobei der Zyklonsichter (1) zusätzlich die Merkmale aufweist, dass sich die untere Öffnung des zentralen Einbaus (10) in Höhe des konischen Gehäuseabschnittes (4) befindet, dass unterhalb der unteren Öffnung ein weiterer Einbau (11) angeordnet ist, der die Form eines sich nach unten erweiternden Kegels hat und mit einem solchen Abstand am darüber befindlichen zentralen Einbau (10) befestigt ist, dass im Bereich der unteren Kante des zentralen Einbaus (10) eine Umlenksichtung stattfindet, und dass der weitere Einbau (11) mit dem Gehäuse (2) einen Spalt (18) bildet, in dem sich der im peripheren Bereich abwärts gerichtete Trägergas-Partikel-Strom und ein durch den Rohranschluss (15) zugeführter Sekundärluftstrom begegnen und eine Gegenstromsichtung bewirken, **dadurch gekennzeichnet, dass** auf den Feinanteil der Kornverteilung Einfluss genommen wird, indem die Drehzahl des Sichters (6), die zugeführte Sekundärluftmenge und/oder die Höhe des kegelförmigen Einbaus (11) verändert wird/werden.

## Claims

1. Cyclone separator (1) having a vertically arranged housing (2) with an upper housing segment (3) containing the separator (6) with a separator wheel and said housing segment being equipped with a carrier-gas/product inlet (7) as well as a carrier-gas/fine-particle outlet (8) and said housing having a central conical segment (4) the diameter of which gets continuously smaller downward to its base and said conical segment containing a built-in element (10) reaching up into the upper housing segment (3), preferably, as far up as the lower edges of the separator wheel vanes, said insert causing a cyclone-typical separation of the carrier-gas particle streams into one, in the peripheral region, flowing downward and into another, in the central region, flowing upward, and said housing, furthermore, being equipped with a lower housing segment (5) containing a rough-particle outlet (14) and at least one pipe connection (15) for the input of secondary air, whereby said cyclone separator is **characterized by**:
the lower opening of the central built-in element (10) being on a level with the top of the central conical housing segment (4) whereby an additional built-in conical element (11) being enlarged toward its base is attached at such a distance below the lower edge of said opening of the central built-in element (10) that a flow-reversal separation occurs at the lower edge of the central built-in element (10) and that a gap (18) is created between said additional built-in conical element (11) and the housing (2), said gap being the place in the peripheral region where the downward flow of the carrier-gas/particle stream meets the secondary air stream being supplied through the pipe connection (15), thereby causing a counter-current separation.

2. Cyclone separator in accordance with claim 1 **characterized by**:
the central built-in element (10), likewise, having a conical shape the diameter of which, at the level of the conical housing segment (4), gets continuously smaller downward to its base.

3. Cyclone separator in accordance with claim 2 **characterized by**:
the conicity of insert (10) and housing segment (4) being approximately the same.

4. Cyclone separator in accordance with claims 1, 2 or 3 **characterized by**:
the outer edge of the built-in conical element (11) being located within the lower region of the conical housing segment (4).

5. Cyclone separator in accordance with any one of the preceding claims **characterized by**:
the vertical position of the lower built-in conical element (11) being adjustable.

6. Cyclone separator in accordance with any one of the preceding claims 1 through 5 **characterized by**:
the central built-in element (10) having a cylindrical shape within the region of the upper housing segment (3).

7. Cyclone separator in accordance with any one of the preceding claims 1 through 5 **characterized by**:
the upper opening of the central built-in element (10) being attached to a conical segment (10c) the diameter of which widens downward to its base.

8. Cyclone separator in accordance with any one of the preceding claims **characterized by:**
the lower housing segment (5) being equipped with one or more pipe connections (15) for the radially or tangentially directed provision of air.

9. Cyclone separator in accordance with claim 8 **characterized by**:
the carrier-gas/product inlet (7) and at least one pipe connection (15) being mounted tangentially in such fashion that the created gas-flow eddies are opposite in their direction of rotation.

10. Procedures for the operation of a cyclone separator (1) having a vertically arranged housing (2) with an upper housing segment (3) containing the separator (6) with a separator wheel and said housing segment being equipped with a carrier-gas/product inlet (7) as well as a carrier-gas/fine-particle outlet (8), said housing having a central conical segment (4) the diameter of which gets continuously smaller downward to its base, and said conical segment containing a built-in element (10) reaching up into the upper housing segment (3), preferably, as far up as the lower edges of the separator wheel vanes, said insert causing a cyclone-typical separation of the carrier-gas particle streams into one, in the peripheral region, flowing downward and into another, in the central region, flowing upward, and said housing, furthermore, being equipped with a lower housing segment (5) containing a rough-particle outlet (14) and at least one pipe connection (15) for the input of secondary air, whereby said cyclone separator has the additional characteristic of the lower opening of the central built-in element (10) being on a level with the top of the central conical housing segment (4) whereby an additional built-in conical element (11) being enlarged toward its base is attached at such a distance below the lower edge of said opening of the central built-in element (10) that a flow-reversal separation occurs at the lower edge of the central built-in element (10), and a gap (18) being created between said additional built-in conical element (11) and the housing (2), said gap being the place in the peripheral region where the downward flow of the carrier-gas/particle stream meets the secondary air stream being supplied through the pipe connection (15), thereby causing a counter-current separation, whereby said procedure is **characterized by**:
the possibility for influencing the ratio of fine particles in the particle distribution by varying the
rotary speed of the separator (6), the amount of the secondary air provided and/or the vertical position of the conical built-in element (11).

## Revendications

1. Séparateur à cyclone (1) avec un boîtier s'étendant verticalement (2), avec une section supérieure de boîtier (3), dans lequel se trouve un séparateur (6) avec une roue de séparateur et qui est équipé d'une entrée de gaz porteur et de produit (7) ainsi que d'une évacuation de gaz porteur et de particules fines (8), avec une section médiane de boîtier (4), qui se rétrécit en cône vers le bas et dans laquelle se trouve un élément central (10), s'étendant jusque dans la section supérieure de boîtier (3), de préférence jusqu'à l'extrémité inférieure des lames de roue du séparateur, servant à la séparation des courants de gaz porteur et de particules, typiques des cyclones, dirigés vers le bas dans la région périphérique et vers le haut dans la région centrale, ainsi que d'une section inférieure de boîtier (5), qui est équipée d'une évacuation des grosses particules (14) et d'au moins un raccordement tubulaire (15) pour une arrivée d'air secondaire, **caractérisé en ce que** l'ouverture inférieure de l'élément central (10) se trouve à hauteur de la section conique de boîtier (4), qu'en dessous de l'ouverture inférieure est disposé un autre élément interne (11), qui a la forme d'un cône s'évasant vers le bas et qui est fixé à l'élément central (10) se trouvant au-dessus à une distance telle que, dans la région du rebord inférieur de l'élément central (10), il se produit une séparation par déviation, et que l'autre élément interne (11) forme avec le boîtier (2) une fente (18) dans laquelle le courant de gaz porteur et de particules dirigé vers le bas dans la région périphérique et un courant d'air secondaire amené par le raccordement tubulaire (15) se rencontrent et provoquent une séparation à contre-courant.

2. Séparateur à cyclone selon la revendication 1, **caractérisé en ce que** l'élément central (10) est aussi de forme conique en se rétrécissant vers le bas à hauteur de la section conique de boîtier (4).

3. Séparateur à cyclone selon la revendication 2, **caractérisé en ce que** la conicité de l'élément interne (10) et celle de la section de boîtier (4) sont à peu près les mêmes.

4. Séparateur à cyclone selon les revendications 1, 2 ou 3, **caractérisé en ce que** le rebord extérieur de l'élément interne en forme de cône (11) se trouve dans la région inférieure de la section conique de boîtier (4).

5. Séparateur à cyclone selon l'une quelconque des revendications précédentes, **caractérisé en ce que** l'élément interne inférieur en forme de cône (11) est réglable en hauteur.

6. Séparateur à cyclone selon l'une quelconque des revendications 1 à 5, **caractérisé en ce que** l'élément central (10) a une forme cylindrique dans la région de la section supérieure de boîtier (3).

7. Séparateur à cyclone selon l'une quelconque des revendications 1 à 5, **caractérisé en ce qu'**à l'ouverture supérieure de l'élément central (10) se raccorde une section (10c) qui s'élargit vers le bas en forme de cône.

8. Séparateur à cyclone selon l'une quelconque des revendications précédentes, **caractérisé en ce que** sur la section inférieure de boîtier (15), un ou plusieurs raccordement(s) tubulaire(s) (15) pour une arrivée d'air dirigée radialement ou tangentiellement est/sont prévu(s).

9. Dispositif selon la revendication 8, **caractérisé en ce que** l'admission de gaz porteur et de produit (7) et au moins un raccordement tubulaire (15) sont disposés tangentiellement de telle sorte que les tourbillons de gaz produits ont des directions de rotation opposées.

10. Procédé pour l'exploitation d'un séparateur à cyclone (1) avec un boîtier s'étendant verticalement (2), avec une section supérieure de boîtier (3), dans lequel se trouve un séparateur (6) avec une roue de séparateur et qui est équipé d'une entrée de gaz porteur et de produit (7) ainsi que d'une évacuation de gaz porteur et de particules fines (8), avec une section médiane de boîtier (4), qui se rétrécit en cône vers le bas et dans laquelle se trouve un élément central (10), s'étendant jusque dans la section supérieure de boîtier (3), de préférence jusqu'à l'extrémité inférieure des lames de roue du séparateur, servant à la séparation des courants de gaz porteur et de particules, typiques des cyclones, dirigés vers le bas dans la région périphérique et vers le haut dans la région centrale, ainsi que d'une section inférieure de boîtier (5), qui est équipée d'une évacuation des grosses particules (14) et d'au moins un raccordement tubulaire (15) pour une arrivée d'air secondaire, dans lequel le séparateur à cyclone (1) présente en outre les caractéristiques que l'ouverture inférieure de l'élément central (10) se trouve à hauteur de la section conique de boîtier (4), qu'en dessous de l'ouverture inférieure est disposé un autre élément interne (11), qui a la forme d'un cône s'évasant vers le bas et qui est fixé à l'élément central (10) se trouvant au-dessus, à une distance telle que, dans la région du rebord inférieur de l'élément central (10), il se produit une séparation par déviation, et que 1'autre élément interne (11) forme avec le boîtier (2) une fente (18) dans laquelle le courant de gaz porteur et de particules dirigé vers le bas dans la région périphérique et un courant d'air secondaire arrivé par le raccordement tubulaire (15) se rencontrent et provoquent une séparation à contre-courant, **caractérisé en ce qu'**on exerce de l'influence sur la partie fine de la répartition granulométrique en changeant la vitesse de rotation du séparateur (6), la quantité d'air secondaire amenée et/ou la hauteur de l'élément interne en forme de cône (11).
